# EUROPÄISCHE PATENTSCHRIFT

(11) **EP 2 380 675 B1**
(45) Veröffentlichungstag und Bekanntmachung des Hinweises auf die Patenterteilung: **05.06.2013**
(21) Anmeldenummer: 11161129.9
(22) Anmeldetag: 05.04.2011
(51) Int. Cl.: B21D 7/04, B21D 53/06, B21D 11/07

(54) **Verfahren zum mäanderförmigen plastischen Verformen von Biegegut mit Überbiegen**
Method for meandering plastic reforming of bent goods with over-bending
Procédé de déformation plastique sinueuse de produits pliés avec une flexion excessive

(30) Priorität: 26.04.2010 DE 102010018396
(43) Veröffentlichungstag der Anmeldung: 26.10.2011
(73) Patentinhaber: Felss Burger GmbH, 87484 Nesselwang (DE)
(72) Erfinder: Freidl, Thomas, 87435 Kempten (DE)
(74) Vertreter: Kohler Schmid Möbus

(56) Entgegenhaltungen:
- EP-A1- 1 270 104
- DE-A1- 2 162 387
- DE-A1- 3 618 580
- DE-A1- 10 110 217
- DE-U1-202009 011 044
- FR-A1- 2 197 668
- JP-A- 60 261 626

## Beschreibung

Die Erfindung betrifft ein Verfahren zum mäanderförmigen, plastischen Verformen von Biegegut, insbesondere Rohren, mit folgenden Schritten:
a) ungebogenes, gerades Biegegut wird mittels einer ersten äußeren Biegeeinheit, einer mittleren Biegeeinheit und einer zweiten äußeren Biegeeinheit ergriffen, insbesondere wobei die mittlere Biegeeinheit zentral zwischen den äußeren Biegeeinheiten angreift;
b) die äußeren Biegeeinheiten werden relativ aufeinander zu bewegt und die mittlere Biegeeinheit wird relativ von der Verbindungslinie der äußeren Biegeeinheiten weg bewegt.

Ein solches Verfahren ist aus der DE 101 10 217 A1 bekannt.

Mäanderförmig verformte Strukturen, insbesondere mäanderförmig verformte Rohre, werden beispielsweise für die Fertigung von Solarmodulen zur Warmwasserbereitung oder für andere Wärmetauscher-Anwendungen benötigt.

Bei der Fertigung solcher mäanderförmiger Strukturen wird typischerweise ein Biegegut zunächst von einem spulenartig aufgewickelten Vorrat ("Coil") abgewickelt, zu einem geraden Strang gerichtet und einer Biegestation zugeführt. Es besteht auch die Möglichkeit, dass zuvor abgefängtes und gerichtetes Biegegut der Biegestation zugeführt wird. Das gerade Biegegut wird dann mit (mindestens) drei Biegeeinheiten (auch Biegeköpfe genannt) ergriffen. Zwei äußere Biegeeinheiten werden bei ergriffenem Biegegut relativ aufeinander zu bewegt, und eine dritte Biegeeinheit wird gleichzeitig von der Verbindungslinie der beiden äußeren Biegeeinheiten relativ weg bewegt. Dadurch wird eine Schlaufe gezogen. Durch Wiederholung dieses Vorgangs an aufeinander folgenden Abschnitten des Biegeguts entsteht die mäanderförmige Struktur.

Das Biegegut, welches typischerweise aus Stahl, Kupfer oder einem anderen metallischen Werkstoff gefertigt ist, wird beim Verfahren der Biegeköpfe nicht nur plastisch, sondern auch elastisch verformt. Nach dem Freigeben des Biegeguts von den Biegeeinheiten federt ein Teil der von den Biegeeinheiten aufgezwungenen Verformung des Biegeguts wieder zurück. Daher werden bei der Fertigung einer Struktur die Biegeköpfe etwas weiter verfahren als es der gewünschten Struktur entspricht (so genanntes "Überbiegen"), so dass sich nach dem Rückfedern der elastischen Verformung die gewünschte Struktur ergibt.

Bei mäanderförmigen Strukturen werden in den meisten Fällen parallele Mäanderarme gewünscht, d.h. in einer zu ziehenden Mäanderschlaufe sollte das Biegegut insgesamt plastisch um einen Winkel von 180°, also 90° pro Mäanderarm, gebogen werden. Die Mäanderarme müssen dafür um einen vom Biegegut (insbesondere dem Material und der Gestalt des Biegeguts) abhängigen Winkel überbogen werden, meist um ca. 5°, entsprechend einem gesamten Biegewinkel von 95° pro Mäanderarm.

Falls die Mäanderarmlänge im Vergleich zum Abstand der Mäanderarme recht groß ist, stoßen jedoch die äußeren Biegeeinheiten beim Schlaufenziehen schon bei einem geringen Überbiegewinkel aufeinander. Dadurch wird der plastisch aufprägbare Biegewinkel pro Mäanderarm begrenzt, bei langen Mäanderarmen unter die für parallele Mäanderarme notwendigen 90°.

Um bei langen Mäanderarmen dennoch parallele Mäanderarme fertigen zu können, ist es bekannt, das Biegegut im Bereich des Schlaufenendes nach dem Schlaufenziehen geringfügig mit dem Biegefinger einzudrücken bzw. zu knicken, so dass im Biegegut eine merkliche Delle entsteht. Dadurch wird jedoch zum einen der Fertigungsprozess komplexer, zum anderen verschlechtert der Knick die Festigkeit der mäanderförmigen Struktur und das Strömungsverhalten von in der mäanderförmigen Struktur fließendem Kreislaufwasser, etwa bei Einsatz der mäanderförmigen Struktur in einem Wärmetauscher.

Die DE 101 10 217 A1 beschreibt eine Rohrbiegemaschine umfassend drei längs verfahrbare Biegeeinrichtungen, mit denen mäanderförmige Strukturen gefertigt werden können, wobei eine mittlere Biegeeinrichtung senkrecht zur Längsrichtung verfahren wird. Den Biegeeinrichtungen vorgelagert ist eine ortsfeste Rollen-Richtstrecke, durch die das Biegegut den Biegeeinrichtungen zugeführt wird. Zum Umsetzen der Biegeeinrichtungen können diese seitlich vom Biegegut weggefahren werden.

### Aufgabe der Erfindung

Der Erfindung liegt die Aufgabe zugrunde, bei der Fertigung von mäanderförmigen Strukturen größere plastische Biegewinkel im Rahmen des Schlaufenziehens zu ermöglichen.

### Kurze Beschreibung der Erfindung

Diese Aufgabe wird gelöst durch ein Verfahren der eingangs genannten Art, das dadurch gekennzeichnet ist, dass c) die äußeren Biegeeinheiten relativ gegeneinander geringfügig versetzt aneinander vorbei geführt werden, wobei der gegenseitige Versatz der äußeren Biegeeinheiten so gering ist, dass im Biegegut bezüglich der Versatzrichtung lediglich eine elastische, nicht aber eine plastische Verformung erfolgt,
und wobei der gesamte Biegevorgang im Wesentlichen in nur einer Biegegutebene erfolgt, die durch die drei Biegeeinheiten aufgespannt wird, und diese Ausrichtung lediglich durch den Versatz im elastischen Verformungsbereich des Biegeguts verlassen wird.

Gemäß der vorliegenden Erfindung wird das Schlaufenziehen beim Verformen von Biegegut so geführt, dass insbesondere zum Zwecke des Überbiegens die beiden äußeren Biegeköpfe nicht nur aufeinander zu, sondern weiterhin aneinander vorbei und darüber hinaus noch eine gewisse Strecke voneinander weg geführt werden. Dazu werden die Biegeköpfe geringfügig gegeneinander versetzt. Der Versatz erfolgt meist im Laufe des relativen Verfahrens der äußeren Biegeköpfe aufeinander zu. Insbesondere kann in einem ersten Zeitabschnitt zunächst eine relative Bewegung der äußeren Biegeköpfe direkt aufeinander zu erfolgen, der dann in einem späteren Zeitabschnitt des Biegeprozesses eine Versatzbewegung überlagert wird. Der Versatz kann ebenso während einer Unterbrechung der Annäherungsbewegung der beiden äußeren Biegeeinheiten erfolgen. Es ist aber auch möglich, den Versatz dadurch zu realisieren, dass die äußeren Biegeeinheiten bereits zu Beginn des Biegeprozesses sich nicht direkt aufeinander zu bewegen, sondern die relative Annäherungsbewegung der äußeren Biegeköpfe von Anfang an eine gewisse Abweichung von der ursprünglichen Verlaufsrichtung des noch ungebogenen, geraden Biegeguts hat.

Im Rahmen der Erfindung wird das ergriffene Biegegut im Bereich zwischen den äußeren Biegeeinheiten und der mittleren Biegeeinheit überkreuzt, und es ist eine deutlich stärkere Überbiegung möglich als ohne Versatz, wenn die äußeren Biegeeinheiten sich gegenseitig blockieren würden. Die stärkere Überbiegung ermöglicht es insbesondere, einen parallelen Mäanderverlauf zu fertigen, auch wenn das Verhältnis von Mäanderlänge zu Mäanderabstand relativ groß ist.

Da der Versatz im elastischen Bereich bleibt, brauchen keine Nachverformungen zur Beseitigung von unerwünschten Biegungen in der Richtung der Abfolge der Mäanderschlaufen angewandt werden. Insbesondere können mit dem erfindungsgemäßen Verfahren leicht direkt ebene Mäanderstrukturen gebogen werden.

Rohrförmiges Biegegut, welches im Rahmen der Erfindung eingesetzt werden kann, hat typischerweise einen kreisrunden Querschnitt; es sind aber auch andere Querschnitte, etwa ovale oder eckige Querschnitte möglich.

### Bevorzugte Varianten der Erfindung

Bei einer bevorzugten Verfahrensvariante ist vorgesehen, dass die relative Bewegung der äußeren Biegeeinheiten in Schritt b) entlang einer ersten Richtung erfolgt, dass der relative Versatz der äußeren Biegeeinheiten in Schritt c) in einer zweiten Richtung erfolgt, die zumindest näherungsweise senkrecht zu einer Biegegutebene ist, welche durch die drei Biegeeinheiten aufgespannt wird, und dass in Schritt c) die äußeren Biegeeinheiten zumindest näherungsweise parallel der ersten Richtung aneinander vorbei geführt werden. Diese Variante hat sich in der Praxis bewährt; sie ist insbesondere einfach und mit geringem Platzbedarf zu realisieren. Man beachte, dass die Versatzbewegung in die zweite Richtung typischerweise einem Teil der relativen Verfahrbewegung der äußeren Biegeköpfe in die erste Richtung überlagert ist. Unter dem Ort einer Biegeeinheit wird hier der Ort des Zugriffs der Biegeeinheit am Biegegut verstanden.

Bevorzugt ist auch eine Verfahrensvariante, bei der eine der äußeren Biegeeinheiten während der Schritte b) und c) ortsfest gehalten wird. Dadurch, dass eine äußere Biegeeinheit während des Biegeprozesses (in den Schritten b) und c)) ortsfest gehalten wird, wird der Verfahrensablauf und der Aufbau der zugehörigen Biegemaschine vereinfacht. Man beachte, dass die ortsfeste Biegeeinheit zum Zwecke des Aus- und Einfädelns des Biegeguts bzw. eines Wechsels der Biegerille umgeschaltet werden kann, etwa durch Versatz quer zur ersten Richtung.

Bei einer vorteilhaften Verfahrensvariante ist vorgesehen, dass in Schritt b) die äußeren Biegeeinheiten horizontal relativ zueinander bewegt werden, und die mittlere Biegeeinheit vertikal und horizontal bewegt wird. Die horizontalen Bewegungen der äußeren Biegeeinheit und der mittleren Biegeeinheit erfolgen typischerweise in parallelen Richtungen. In diesem Fall benötigt das Verfahren bzw. eine zugehörige Biegemaschine nur eine relativ geringe Grundfläche (Stellfläche).

Besonders bevorzugt ist eine Verfahrensvariante, bei der die äußeren Biegeeinheiten genau so weit aneinander vorbei geführt werden, dass nach elastischer Rückfederung der Überbiegung des Biegeguts parallele Mäanderabschnitte ausgebildet werden. Insbesondere bei relativ langen Mäanderarmen können solche Mäanderstrukturen mit dem erfindungsgemäßen Verfahren besonders leicht gefertigt werden.

In den Rahmen der vorliegenden Erfindung fällt auch eine Biegemaschine für das mäanderförmige plastische Verformen von Biegegut, insbesondere von Rohren, umfassend
- eine erste äußere Biegeeinheit, eine zweite äußere Biegeeinheit und eine mittlere Biegeeinheit,
- sowie Mittel, um die Biegeeinheiten von einer ersten Arbeitsposition, in welcher sie das ungebogene, gerade verlaufende Biegegut ergreifen können, in eine zweite Arbeitsposition, in welcher sie das Biegegut maximal verformen können, zu überführen,
wobei die Mittel dazu ausgebildet sind, für das Überführen der Biegeeinheiten von der ersten Arbeitsposition in die zweite Arbeitsposition die äußeren Biegeeinheiten relativ aufeinander zu zu verfahren und die mittlere Biegeeinheit relativ von der Verbindungslinie der äußeren Biegeeinheiten weg zu verfahren, dadurch gekennzeichnet, dass die Mittel dazu ausgebildet sind, in einem zweiten Teil des Überführens der Biegeeinheiten von der ersten Arbeitsposition in die zweite Arbeitsposition die beiden äußeren Biegeeinheiten geringfügig gegeneinander versetzt aneinander vorbei zu führen, wobei der gegenseitige Versatz der äußeren Biegeeinheiten so gering ist, dass im Biegegut bezüglich der Versatzrichtung lediglich eine elastische, nicht aber eine plastische Verformung erfolgt, und wobei die Mittel weiterhin so ausgebildet sind, dass der gesamte Biegevorgang im Wesentlichen in nur einer Biegegutebene erfolgt, die durch die drei Biegeeinheiten aufgespannt wird, und diese Ausrichtung lediglich durch den Versatz im elastischen Verformungsbereich des Biegeguts verlassen wird. Dadurch sind größere Überbiegewinkel möglich als bei herkömmlichen Biegemaschinen, so dass insbesondere bei langen Mäanderarmen große plastische Biegewinkel, insbesondere von 90° pro Mäanderarm, gefertigt werden können. Bevorzugt sind die Mittel dazu ausgebildet, erst im zweiten Teil des Überführens die beiden äußeren Biegeeinheiten gegeneinander zu versetzen; es ist aber auch möglich, die Mittel so auszubilden, dass bereits von Beginn des Biegeprozesses an die relative Bewegung der äußeren Biegeeinheiten geringfügig aneinander vorbei zielt.

Besonders bevorzugt ist eine Ausführungsform der erfindungsgemäßen Biegemaschine, die dadurch gekennzeichnet ist, dass eine gerade verlaufende Führung vorgesehen ist, auf welcher die erste äußere Biegeeinheit verfahrbar ist, wobei eine der äußeren Biegeeinheiten mit einem Querschlitten quer zur Führungsrichtung zwischen einer ersten, ausgerichteten Position und einer zweiten, versetzten Position verfahrbar ist, insbesondere wobei die zweite äußere Biegeeinheit entlang der Führung nicht verfahrbar ausgebildet ist, und dass in der ersten, ausgerichteten Position des Querschlittens die erste äußere Biegeeinheit gerade (direkt) auf die zweite äußere Biegeeinheit zu verfahrbar ist, und in der zweiten, versetzten Position die erste äußere Biegeeinheit an der zweiten äußeren Biegeeinheit vorbei verfahrbar ist. Diese Ausführungsform ist platzsparend und hat sich in der Praxis bewährt. Bevorzugt ist die erste äußere Biegeeinheit mit dem Querschlitten verfahrbar, und die zweite äußere Biegeeinheit ist ortsfest (nicht auf der Führung verfahrbar) ausgebildet. Bevorzugt ist eine Weiterbildung dieser Ausführungsform, bei der die Position des Querschlittens in Querrichtung mit einem Antrieb, insbesondere einem Pneumatikzylinder, einstellbar ist. Im einfachsten Fall dient der Antrieb nur dazu, zwischen der ersten, ausgerichteten Position und der zweiten, versetzten Position umzuschalten. In dieser Weiterbildung kann der Ort, an dem der Versatz aufgebracht wird, programmseitig eingestellt werden, wodurch diese Weiterbildung leicht an verschiedene Gestalten von Mäanderschlaufen (insbesondere verschiedene Mäanderlängen und Mäanderabstände) angepasst werden kann. Insbesondere kann ein ausreichender Abstand zu einer Trenneinheit (oder einer anderen Klemmeinheit) vor Anwendung des Versatzes eingerichtet werden, um plastische Verformungen im Bereich zwischen der Trenneinheit und der ersten äußeren Biegeeinheit zu vermeiden. Pneumatikzylinder für das Verfahren des Querschlittens sind besonders kostengünstig.

Bei einer alternativen Weiterbildung ist vorgesehen, dass die erste äußere Biegeeinheit mit dem Querschlitten verfahrbar ist, und dass entlang der Führung Zwangsführungsmittel angeordnet sind, mit denen der Querschlitten beim Verfahren entlang der Führung in Querrichtung ausgerichtet wird, insbesondere wobei der Querschlitten an seitlichen Banden abrollen oder abgleiten kann. In diesem Fall ist eine Kollision der äußeren Biegeeinheiten im Rahmen einer Fehlbedienung ausgeschlossen. Eine Zwangsführung (etwa eine Kulissenführung) vereinfacht auch die Steuerung der Biegemaschine.

Eine andere, vorteilhafte Ausführungsform der erfindungsgemäßen Biegemaschine ist dadurch gekennzeichnet, dass eine Führung vorgesehen ist, auf welcher die erste äußere Biegeeinheit verfahrbar ist, dass die zweite äußere Biegeeinheit nicht entlang der Führung verfahrbar ausgebildet ist, dass die Führung in einem ersten geraden Abschnitt so verläuft, dass die erste äußere Biegeeinheit im ersten Abschnitt gerade auf die zweite äußere Biegeeinheit zu verfahrbar ist, dass die Führung in einem zweiten geraden Abschnitt parallel zum ersten Abschnitt, jedoch mit einem Versatz zur zweiten äußeren Biegeeinheit verläuft, wobei der Versatz ausreicht, dass die erste äußere Biegeeinheit auf dem zweiten Abschnitt der Führung die zweite äußere Biegeeinheit passieren kann, insbesondere gerade noch passieren kann, und dass zwischen den beiden geraden Abschnitten die Führung einen gekrümmten Zwischenabschnitt aufweist. Bei dieser Ausführungsform ist ebenfalls eine Kollision der äußeren Biegeeinheiten durch Fehlbedienungen ausgeschlossen, da die Führung die erste äußere Biegeeinheit stets an der zweiten äußeren Biegeeinheit vorbei führt. Im Übergang zwischen den geraden Abschnitten ist die Führung hier gekrümmt. Ein Querschlitten ist in dieser Ausführungsform nicht notwendig.

Bei einer bevorzugten Weiterbildung dieser Ausführungsform ist vorgesehen, dass die Führung in einer horizontalen Ebene verläuft, und die mittlere Biegeeinheit in einer vertikalen Ebene verfahrbar ist. Dieser Aufbau benötigt nur wenig Grundfläche (Stellfläche).

Besonders bevorzugt ist weiterhin eine Ausführungsform, bei der die Biegemaschine dazu ausgebildet ist, die mittlere Biegeeinheit um wenigstens 800 mm, bevorzugt wenigstens 2500 mm von der Verbindungslinie der äußeren Biegeeinheiten weg zu führen, und die äußeren Biegeeinheiten um wenigstens 200 mm, bevorzugt wenigstens 500 mm aneinander vorbei zu führen. Mit diesen Dimensionierungen für Streckungsweg und Überbiegeweg können mäanderförmige Strukturen mit langen, parallelen Mäanderarmen gefertigt werden.

In einer bevorzugten Ausführungsform ist die Biegemaschine ausgebildet zur Durchführung eines oben beschriebenen, erfindungsgemäßen Verfahrens. Schließlich fällt auch in den Rahmen der vorliegenden Erfindung die Verwendung einer erfindungsgemäßen, oben beschriebenen Biegemaschine zum mäanderförmigen, plastischen Verformen von Biegegut, insbesondere von Rohren, insbesondere wobei ein oben beschriebenes, erfindungsgemäßes Verfahren eingesetzt wird.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert. Es zeigen:
- Fig. 1a bis 1e: den Ablauf des erfindungsgemäßen Biegeverfahrens in verschiedenen Stadien an einer erfindungsgemäßen Biegemaschine, mit gerader Führung, in schematischer Seitenansicht;
- Fig. 2a: das Stadium gemäß Fig. 1 a in einer schematischen Aufsicht;
- Fig. 2b: das Stadium gemäß Fig. 1d in einer schematischen Aufsicht;
- Fig. 3: eine schematische Aufsicht auf eine weitere Ausführungsform einer erfindungsgemäßen Biegemaschine, mit gekrümmter Führung.

Die Figuren 1a bis 1e und Fig. 2a und 2b illustrieren beispielhaft den Ablauf des erfindungsgemäßen Verfahrens an einer beispielhaften, erfindungsgemäßen Biegemaschine 1.

Die Biegemaschine 1, vgl. **Figuren 1a** **und** **2a**, weist ein Maschinenbett 2 auf, auf welchem eine gerade Führung 3 ausgebildet ist. Auf der Führung 3 ist in Führungsrichtung (hier x-Richtung; x, y und z bilden ein orthogonales System) eine erste äußere Biegeeinheit (Biegekopf) 4 mittels eines Grundschlittens 15 verfahrbar. Eine mittlere Biegeeinheit (Biegekopf) 5 (in Fig. 2a ist davon zur Vereinfachung nur deren Biegekern 5a eingezeichnet) ist in einer vertikalen Ebene (hier xz-Ebene) mit Linearschlitten 7a, 7b verfahrbar. Weiterhin ist eine ortsfeste (nicht entlang der Führungsrichtung verfahrbare) zweite äußere Biegeeinheit (Biegekopf) 6 am Maschinenbett 2 befestigt. Auf der Führung 3 sind weiterhin eine Kerbeinheit 8 und Trenneinheit 9 verfahrbar (Die Bewegungen der Kerbeinheit 8 und der Trenneinheit 9 während des Biegeprozesses werden im Folgenden zur Vereinfachung nicht dargestellt).

Die Biegemaschine 1 verformt Biegegut 10 zu einer mäanderförmigen Struktur 11, wobei die Schlaufen 12 der mäanderförmigen Struktur 11 nacheinander gezogen werden.

In einer Ausgangsstellung (Fig. 1a, Fig. 2a) ist das Biegegut 10 gerade ausgerichtet und wird von den drei Biegeeinheiten 4, 5, 6 ergriffen; dabei werden Biegekerne 4a, 5a, 6a (Biegewerkzeuge) und Biegefinger (beispielsweise Biegerollen oder Gleitstücke) von zwei Seiten an das Biegegut 10 angelegt. Die Biegeeinheiten 4, 5, 6 (d.h. die Orte, an denen die Biegeeinheiten 4, 5, 6 jeweils am Biegegut 10 angreifen) sind dabei in einer Linie angeordnet (erste Arbeitsposition, AP1).

Sodann wird mit dem Ziehen der nächsten Schlaufe begonnen, vgl. **Fig. 1b**. Dabei wird die mittlere Biegeeinheit 5 mit ergriffenem Biegegut 10 nach oben (weg von der Verbindungslinie der äußeren Biegeeinheiten **4**, 6) gezogen (man beachte, dass die Proportionen in den Figuren übertrieben sind; das Biegegut 10 wird in axialer Richtung nicht merklich gestreckt), und die beiden äußeren Biegeeinheiten 4, 6 bewegen sich relativ aufeinander zu (so genannte erste Richtung, hier x-Richtung). Für letztere Relativbewegung verfährt jedoch lediglich die erste äußere Biegeeinheit 4 auf der Führung 3 nach rechts. Um in x-Richtung mittig zwischen den äußeren Biegeeinheiten 4, 6 zu bleiben, verfährt die mittlere Biegeeinheit 5 gleichzeitig etwas nach rechts. Die Verfahrwege der Biegeeinheiten 4, 5 sind typischerweise für die gewünschte Struktur 11 vorberechnet und über eine nicht näher dargestellte elektronische Steuerung synchronisiert.

Man beachte, dass beim Bewegen der ersten äußeren Biegeeinheit 4 Biegegut 10 in die Biegemaschine 1 von links nachgezogen wird.

Beim weiteren Verfahren der Biegeeinheiten 4, 5, vgl. **Fig. 1c**, nähern sich die beiden äußeren Biegeeinheiten 4, 6 weiter an, bis schließlich die Mäanderarme (Mäanderabschnitte) 13a, 13b der zu ziehenden Schlaufe 13 parallel zueinander ausgerichtet sind. Würde der Verformungsprozess hier abgebrochen, würden die Mäanderarme 13a, 13b elastisch zurückfedern und sich wieder aufspreizen (ähnlich wie in Fig. 1b dargestellt). Daher wird erfindungsgemäß der Verformungsprozess weiter fortgesetzt.

Zur Fortsetzung des Verformungsprozesses, vgl. **Fig. 1d** und **Fig. 2b**, wird ein Querschlitten 14 eingesetzt, der auf dem Grundschlitten 15 in einer Richtung quer zur Führungsrichtung (so genannte Versatzrichtung oder zweite Richtung, hier γ-Richtung), mit einem Pneumatikzylinder 16 verfahrbar ist. Auf dem Querschlitten 14 ist die erste äußere Biegeeinheit **4** angeordnet.

Im ersten Teil des Biegeprozesses befand sich der Querschlitten in einer ersten, ausgerichteten Position GP, vgl. Fig. 2a, mit der der Biegekern 4a direkt auf den Biegekern 6a zu verfahrbar war. Der Querschlitten 14 wird nun vor Erreichen der zweiten äußeren Biegeeinheit 6 in γ-Richtung von der zweiten äußeren Biegeeinheit 6 weg in eine zweite, versetzte Position VP verfahren, so dass die erste äußere Biegeeinheit 4 (und insbesondere deren Biegekern 4a) die zweite äußere Biegeeinheit 6 (und insbesondere deren Biegekern 6a) bei weiterem Verfahren in der x-Richtung (ersten Richtung) passieren kann. Aufgrund der Geringfügigkeit des Versatzes wird das Biegegut 10 lediglich elastisch, nicht aber plastisch verformt. Dann wird die versetzte, erste äußere Biegeeinheit 4 mitsamt gehaltenem Biegegut 10 an der zweiten äußeren Biegeeinheit 6 vorbei verfahren. Dabei überkreuzt sich in der Projektion auf die vertikale Ebene (hier xz-Ebene, näherungsweise entsprechend der Biegegutebene) das Biegegut 10 bzw. die Mäanderarme 13a, 13b, vgl. Fig. 2b. Die mittlere Biegeeinheit 5 (in Fig. 2b nur angedeutet durch den zugehörigen Biegekern 5a) muss dabei weiter nachgeführt werden (in x-Richtung entsprechend dem halben Weg der ersten äußeren Biegeeinheit 4, und geringfügig auch in z-Richtung).

Die Figur 2b zeigt die zweite Arbeitsposition AP2, in der das Biegegut 10 maximal verformt ist (plastisch und elastisch). Im Bereich zwischen etwa der Trenneinheit 9 und der ersten äußeren Biegeeinheit 4 (bzw. deren Biegekern 4a) und weiterhin zwischen der ersten äußeren Biegeeinheit 4 (bzw. deren Biegekern 4a) und der mittleren Biegeeinheit (bzw. deren Biegekern 5a) verläuft das Biegegut 10 aufgrund des Versatzes der ersten äußeren Biegeeinheit 4 nicht ganz parallel zur xz-Ebene. Hingegen verläuft das Biegegut zwischen der mittleren Biegeeinheit 5 (bzw. deren Biegekern 5a) und der zweiten äußeren Biegeeinhiet (bzw. deren Biegekern 6a) parallel zur xz-Ebene. Man beachte, dass die Grundaufbauten der äußeren Biegeeinheiten 4, 6 jeweils auf gegenüberliegenden Seiten bezüglich des Biegeguts 10 (bzw. der Biegegutebene) angeordnet sind, so dass gegenseitige Behinderungen im Wesentlichen auf die Biegekerne (Biegewerkzeuge) 4a, 6a beschränkt sind.

Die hier vorgestellte Biegemaschine 1 ist dazu ausgebildet, insbesondere durch eine ausreichend lange Führung 3, einen Überbiegeweg ÜW von wenigstens 500 mm zur Verfügung zu stellen. Die mittlere Biegeeinheit 5 hat in der vorgestellten Biegemaschine 1 weiterhin einen Streckungsweg SW weg von der Verbindungslinie der ersten und zweiten äußeren Biegeeinheit 4, 6 von wenigstens 2500 mm.

Sodann werden die Biegeeinheiten 4, 5 wieder zurück gefahren. In der Stellung von **Fig. 1e** ist die elastische Verformung der Schlaufe 13 gerade zurückgefedert (sowohl in x-Richtung als auch in γ-Richtung), so dass die Biegeeinheiten 4, 5, 6 vom Biegegut 10 gelöst werden können. Die bleibende plastische Verformung resultiert in einer parallelen Ausrichtung die Mäanderarme 13a, 13b. Die gefertigte Schlaufe 13 (bzw. die gesamte bisherige Mäanderstruktur kann mit einer nicht dargestellten Handhabungseinheit um einen Mäanderabstand nach rechts versetzt werden.

Man beachte, dass die Biegeeinheiten 4, 5, 6 im Rahmen der Erfindung besondere Mechaniken zum Ein- und Ausfädeln des Biegeguts 10 aufweisen können, insbesondere (entlang einer hier vertikalen) Biegegutebene teilbare Biegekerne, oder auch in γ-Richtung verstellbare Biegekerne, etwa mit drei Stellungen für zwei verschiedene Biegerillen am Biegekern (eine für Anfangs-und Endstücke einer Mäanderstruktur 11, und eine für normale Schlaufen 12) und für eine zurückgezogene Position zum Ein- und Ausfädeln. Die Verfahrwege der Biegeeinheiten 4, 5 zum Überbiegen sind frei programmierbar und können insbesondere bei einem Chargenwechsel (d.h. zu einer anderen Gestalt der Mäanderstruktur) leicht verändert (korrigiert) werden.

Man beachte, dass im Rahmen der Erfindung auch mehr als drei Biegeeinheiten eingesetzt werden können, etwa zwei separate mittlere Biegeeinheiten, wenn ein besonders großer Abstand der Mäanderarme gewünscht ist.

Die **Figur 3** illustriert in einer schematischen Aufsicht eine weitere Bauweise einer erfindungsgemäßen Biegemaschine 1.

Bei dieser Biegemaschine 1 ist eine erste äußere Biegeeinheit 4 auf einer Führung 20 verfahrbar, welche einen ersten, geraden Abschnitt 20a, einen gekrümmten Zwischenabschnitt 20b und einen zweiten geraden Abschnitt 20c aufweist.

Während die erste äußere Biegeeinheit 4 auf dem ersten Abschnitt 20a verfährt, wird sie (bzw. ihr Biegekern 4a) direkt auf eine ortsfeste zweite äußere Biegeeinheit 6 (bzw. deren Biegekern 6a) zu oder von dieser weg geführt. Während die erste äußere Biegeeinheit 4 in einer Ausgangsstellung (ersten Arbeitsposition, in Fig. 3 gezeigt) auf diesem Abschnitt 20a ist, kann das Biegegut 10 in gerader Ausrichtung mit allen Biegeeinheiten 4, 5, 6 ergriffen werden, vgl. dazu auch die mittlere Biegeeinheit 5.

Im Zwischenabschnitt 20b wird die erste äußere Biegeeinheit 4 gegenüber der zweiten äußeren Biegeeinheit 6 geringfügig in γ-Richtung versetzt, so dass die erste äußere Biegeeinheit 4 (bzw. deren Biegekern4a) im zweiten geraden Abschnitt 20c an der zweiten äußeren Biegeeinheit 6 (bzw. deren Biegekern 6a) vorbei geführt werden kann, vgl. die gestrichelt gezeichnete, vorbeigeführte erste äußere Biegeeinheit 4'.

Zusammenfassend schlägt die vorliegende Erfindung vor, für die Fertigung von mäanderförmigen Strukturen im Rahmen eines Biegeprozesses eine Überbiegung einzurichten, bei der die Enden des zu verformenden Biegegutabschnittes (typischerweise definiert durch die Klemmung von zwei äußeren Biegeeinheiten) relativ gegeneinander geringfügig versetzt und aneinander vorbeigeführt werden. Dadurch wird eine sehr starke Überbiegung möglich, die auch bei großen Aspektverhältnissen bei Mäanderschlaufen eine parallele Ausrichtung der Mäanderarme im Rahmen der plastischen Verformung ermöglicht. Das Versetzen erfolgt typischerweise in einem zweiten Teil des Biegevorgangs, während im ersten Teil des Biegevorgangs typischerweise die Enden des zu verformenden Biegegutabschnitts direkt aufeinander zu bewegt werden. Der gesamte Biegevorgang erfolgt typischerweise im Wesentlichen in nur einer Ebene (Biegegutebene); lediglich durch den Versatz zum gegenseitigen Passieren der Enden des Biegegutabschnittes wird diese Ausrichtung geringfügig (im elastischen Verformungsbereich) verlassen.

## Patentansprüche

1. Verfahren zum mäanderförmigen, plastischen Verformen von Biegegut (10), insbesondere Rohren, mit folgenden Schritten:
a) ungebogenes, gerades Biegegut (10) wird mittels einer ersten äußeren Biegeeinheit (4), einer mittleren Biegeeinheit (5) und einer zweiten äußeren Biegeeinheit (6) ergriffen, insbesondere wobei die mittlere Biegeeinheit (5) zentral zwischen den äußeren Biegeeinheiten (4, 6) angreift;
b) die äußeren Biegeeinheiten (4, 6) werden relativ aufeinander zu bewegt und die mittlere Biegeeinheit (5) wird relativ von der Verbindungslinie der äußeren Biegeeinheiten (4, 6) weg bewegt;
**dadurch gekennzeichnet, dass**
c) die äußeren Biegeeinheiten (4, 6) relativ gegeneinander geringfügig versetzt aneinander vorbei geführt werden, wobei der gegenseitige Versatz der äußeren Biegeeinheiten (4, 6) so gering ist, dass im Biegegut (10) bezüglich der Versatzrichtung (y) lediglich eine elastische, nicht aber eine plastische Verformung erfolgt,
und wobei der gesamte Biegevorgang im Wesentlichen in nur einer Biegegutebene erfolgt, die durch die drei Biegeeinheiten (4, 5, 6) aufgespannt wird, und diese Ausrichtung lediglich durch den Versatz im elastischen Verformungsbereich des Biegeguts (10) verlassen wird.

2. Verfahren nach Anspruch 1, **dadurch gekennzeichnet,**
**dass** die relative Bewegung der äußeren Biegeeinheiten (4, 6) in Schritt b) entlang einer ersten Richtung (x) erfolgt,
**dass** der relative Versatz der äußeren Biegeeinheiten (4, 6) in Schritt c) in einer zweiten Richtung (y) erfolgt, die zumindest näherungsweise senkrecht zu einer Biegegutebene ist, welche durch die drei Biegeeinheiten (4, 5, 6) aufgespannt wird,
und **dass** in Schritt c) die äußeren Biegeeinheiten (4, 6) zumindest näherungsweise parallel der ersten Richtung (x) aneinander vorbei geführt werden.

3. Verfahren nach einem der vorhergehenden Ansprüche, **dadurch gekennzeichnet, dass** eine der äußeren Biegeeinheiten (6) während der Schritte b) und c) ortsfest gehalten wird.

4. Verfahren nach einem der vorhergehenden Ansprüche, **dadurch gekennzeichnet, dass** in Schritt b) die äußeren Biegeeinheiten (4, 6) horizontal relativ zueinander bewegt werden, und die mittlere Biegeeinheit (5) vertikal und horizontal bewegt wird.

5. Verfahren nach einem der vorhergehenden Ansprüche, **dadurch gekennzeichnet, dass** die äußeren Biegeeinheiten (4, 6) genau so weit aneinander vorbei geführt werden, dass nach elastischer Rückfederung der Überbiegung des Biegeguts (10) parallele Mäanderabschnitte (13a, 13b) ausgebildet werden.

6. Biegemaschine (1) für das mäanderförmige plastische Verformen von Biegegut (10), insbesondere von Rohren,
umfassend
- eine erste äußere Biegeeinheit (4), eine zweite äußere Biegeeinheit (6) und eine mittlere Biegeeinheit (5),
- sowie Mittel, um die Biegeeinheiten (4, 5, 6) von einer ersten Arbeitsposition (AP1), in welcher sie das ungebogene, gerade verlaufende Biegegut (10) ergreifen können, in eine zweite Arbeitsposition (AP2), in welcher sie das Biegegut (10) maximal verformen können, zu überführen,
wobei die Mittel dazu ausgebildet sind, für das Überführen der Biegeeinheiten (4, 5, 6) von der ersten Arbeitsposition (AP1) in die zweite Arbeitsposition (AP2) die äußeren Biegeeinheiten (4, 6) relativ aufeinander zu zu verfahren und die mittlere Biegeeinheit (5) relativ von der Verbindungslinie der äußeren Biegeeinheiten (4, 6) weg zu verfahren,
**dadurch gekennzeichnet,**
**dass** die Mittel dazu ausgebildet sind, in einem zweiten Teil des Überführens der Biegeeinheiten (4, 5, 6) von der ersten Arbeitsposition (AP1) in die zweite Arbeitsposition (AP2) die beiden äußeren Biegeeinheiten (4, 6) geringfügig gegeneinander versetzt aneinander vorbei zu führen, wobei der gegenseitige Versatz der äußeren Biegeeinheiten (4, 6) so gering ist, dass im Biegegut (10) bezüglich der Versatzrichtung (y) lediglich eine elastische, nicht aber eine plastische Verformung erfolgt,
und **dass** die Mittel weiterhin so ausgebildet sind, dass der gesamte Biegevorgang im Wesentlichen in nur einer Biegegutebene erfolgt, die durch die drei Biegeeinheiten (4, 5, 6) aufgespannt wird, und diese Ausrichtung lediglich durch den Versatz im elastischen Verformungsbereich des Biegeguts (10) verlassen wird.

7. Biegemaschine (1) nach Anspruch 6, **dadurch gekennzeichnet,**
**dass** eine gerade verlaufende Führung (3) vorgesehen ist, auf welcher die erste äußere Biegeeinheit (4) verfahrbar ist,
wobei eine der äußeren Biegeeinheiten (4) mit einem Querschlitten (14) quer zur Führungsrichtung (x) zwischen einer ersten, ausgerichteten Position (GP) und einer zweiten, versetzten Position (VP) verfahrbar ist,
insbesondere wobei die zweite äußere Biegeeinheit (6) entlang der Führung (3) nicht verfahrbar ausgebildet ist,
und **dass** in der ersten, ausgerichteten Position (GP) des Querschlittens (14) die erste äußere Biegeeinheit (4) gerade auf die zweite äußere Biegeeinheit (6) zu verfahrbar ist, und in der zweiten, versetzten Position (VP) die erste äußere Biegeeinheit (4) an der zweiten äußeren Biegeeinheit (6) vorbei verfahrbar ist.

8. Biegemaschine (1) nach Anspruch 7, **dadurch gekennzeichnet, dass** die Position des Querschlittens (14) in Querrichtung (y) mit einem Antrieb, insbesondere einem Pneumatikzylinder (16), einstellbar ist.

9. Biegemaschine (1) nach Anspruch 7, **dadurch gekennzeichnet, dass** die erste äußere Biegeeinheit (4) mit dem Querschlitten (14) verfahrbar ist, und dass entlang der Führung (3) Zwangsführungsmittel angeordnet sind, mit denen der Querschlitten (14) beim Verfahren entlang der Führung (3) in Querrichtung (y) ausgerichtet wird,
insbesondere wobei der Querschlitten (14) an seitlichen Banden abrollen oder abgleiten kann.

10. Biegemaschine (1) nach Anspruch 6, **dadurch gekennzeichnet,**
**dass** eine Führung (20) vorgesehen ist, auf welcher die erste äußere Biegeeinheit (4) verfahrbar ist,
**dass** die zweite äußere Biegeeinheit (6) nicht entlang der Führung (20) verfahrbar ausgebildet ist,
**dass** die Führung (20) in einem ersten geraden Abschnitt (20a) so verläuft, dass die erste äußere Biegeeinheit (4) im ersten Abschnitt (20a) gerade auf die zweite äußere Biegeeinheit (6) zu verfahrbar ist,
**dass** die Führung (20) in einem zweiten geraden Abschnitt (20c) parallel zum ersten Abschnitt (20a), jedoch mit einem Versatz zur zweiten äußeren Biegeeinheit (6) verläuft, wobei der Versatz ausreicht, dass die erste äußere Biegeeinheit (4) auf dem zweiten Abschnitt (20c) der Führung (20) die zweite äußere Biegeeinheit (6) passieren kann, insbesondere gerade noch passieren kann,
und **dass** zwischen den beiden geraden Abschnitten (20a, 20c) die Führung (20) einen gekrümmten Zwischenabschnitt (20b) aufweist.

11. Biegemaschine (1) nach Anspruch 10, **dadurch gekennzeichnet, dass** die Führung (20) in einer horizontalen Ebene verläuft, und die mittlere Biegeeinheit (5) in einer vertikalen Ebene verfahrbar ist.

12. Biegemaschine (1) nach einem der Ansprüche 6 bis 11, **dadurch gekennzeichnet, dass** die Biegemaschine (1) dazu ausgebildet ist, die mittlere Biegeeinheit (5) um wenigstens 800 mm, bevorzugt wenigstens 2500 mm von der Verbindungslinie der äußeren Biegeeinheiten (4, 6) weg zu führen, und die äußeren Biegeeinheiten (4, 6) um wenigstens 200 mm, bevorzugt wenigstens 500 mm aneinander vorbei zu führen.

13. Biegemaschine (1) nach einem der Ansprüche 6 bis 12, ausgebildet zur
Durchführung eines Verfahrens nach einem der Ansprüche 1 bis 6.

14. Verwendung einer Biegemaschine (1) nach einem der Ansprüche 6 bis 13
zum mäanderförmigen, plastischen Verformen von Biegegut (10), insbesondere von Rohren,
insbesondere wobei ein Verfahren nach einem der Ansprüche 1 bis 6 eingesetzt wird.

## Claims

1. Method for meandering plastic deformation of bending material (10), in particular pipes, having the following steps:
a) unbent, straight bending material (10) is gripped by means of a first external bending unit (4), a central bending unit (5) and a second external bending unit (6), in particular with the central bending unit (5) engaging centrally between the external bending units (4, 6);
b) the external bending units (4, 6) are moved towards each other in relative terms and the central bending unit (5) is moved away from the connection line of the external bending units (4, 6) in relative terms;
**characterised in that**
c) the external bending units (4, 6) are guided past each other in a manner slightly offset relative to each other, the mutual offset of the external bending units (4, 6) being so small that only a resilient but not a plastic deformation is carried out in the bending material (10) with respect to the offset direction (y),
and the entire bending operation being carried out substantially in only one bending material plane which is defined by means of the three bending units (4, 5, 6), and this orientation being left only by the offset in the resilient deformation region of the bending material (10).

2. Method according to claim 1,
**characterised in that**
the relative movement of the external bending units (4, 6) is carried out in step b) in a first direction (x),
**in that** the relative offset of the external bending units (4, 6) is carried out in step c) in a second direction (y), which is at least substantially perpendicular relative to a bending material plane which is defined by the three bending units (4, 5, 6),
and **in that** in step c) the external bending units (4, 6) are guided past each other at least substantially parallel with the first direction (x).

3. Method according to either of the preceding claims, **characterised in that** one of the external bending units (6) is retained in a fixed manner during the steps b) and c).

4. Method according to any one of the preceding claims, **characterised in that**, in step b), the external bending units (4, 6) are moved horizontally relative to each other, and the central bending unit (5) is moved vertically and horizontally.

5. Method according to any one of the preceding claims, **characterised in that** the external bending units (4, 6) are guided past each other precisely to such an extent that, after resilient return of the overbending of the bending material (10), parallel meandering portions (13a, 13b) are formed.

6. Bending machine (1) for the meandering plastic deformation of bending material (10), in particular pipes,
comprising:
- a first external bending unit (4), a second external bending unit (6) and a central bending unit (5),
- and means for moving the bending units (4, 5, 6) from a first operating position (AP1), in which they can grip the unbent straight bending material (10), into a second operating position (AP2) in which they can deform the bending material (10) to the maximum extent,
the means being configured to move the external bending units (4, 6) towards each other in relative terms in order to move the bending units (4, 5, 6) from the first operating position (AP1) into the second operating position (AP2), and to move the central bending unit (5) away from the connection line of the external bending units (4, 6) in relative terms, **characterised in that**
the means are constructed, in a second portion of the movement of the bending units (4, 5, 6) from the first operating position (AP1) into the second operating position (AP2), to guide the two external bending units (4, 6) past each other in a manner slightly offset relative to each other, the mutual offset of the external bending units (4, 6) being so small that only a resilient but not a plastic deformation takes place in the bending material (10) with respect to the offset direction (y),
and **in that** the means are further constructed in such a manner that the entire bending operation is carried out substantially in only one bending material plane which is defined by the three bending units (4, 5, 6), and this orientation is left only by the offset in the resilient deformation region of the bending material (10).

7. Bending machine (1) according to claim 6, **characterised in that**
there is provided a straight guide (3), on which the first external bending unit (4) can be displaced,
one of the external bending units (4) being able to be displaced with a transverse sliding member (14) transversely relative to the guiding direction (x) between a first aligned position (GP) and a second offset position (VP),
in particular with the second external bending unit (6) being constructed so as not to be able to be displaced along the guide (3),
and **in that**, in the first aligned position (GP) of the transverse sliding member (14), the first external bending unit (4) can be displaced in a straight manner towards the second external bending unit (6), and, in the second offset position (VP), the first external bending unit (4) can be displaced past the second external bending unit (6).

8. Bending machine (1) according to claim 7, **characterised in that** the position of the transverse sliding member (14) can be adjusted in the transverse direction (y) by means of a drive, in particular a pneumatic cylinder (16).

9. Bending machine (1) according to claim 7, **characterised in that** the first external bending unit (4) can be displaced with the transverse sliding member (14) and **in that** there are arranged along the guide (3) force-guiding means, by means of which the transverse sliding member (14) is orientated during displacement along the guide (3) in a transverse direction (y),
in particular with the transverse sliding member (14) being able to roll or slide on lateral strips.

10. Bending machine (1) according to claim 6, **characterised in that** there is provided a guide (20) on which the first external bending unit (4) can be displaced,
**in that** the second external bending unit (6) is constructed so as not to be able to be displaced along the guide (20),
**in that** the guide (20) extends in a first straight portion (20a) in such a manner that the first external bending unit (4) in the first portion (20a) is displaceable in a straight manner towards the second external bending unit (6),
**in that** the guide (20) in a second straight portion (20c) extends parallel with the first portion (20a) but offset with respect to the second external bending unit (6), the offset being sufficient for the first external bending unit (4) to be able to pass, in particular to just be able to pass, the second external bending unit (6) on the second portion (20c) of the guide (20),
and **in that**, between the two straight portions (20a, 20c), the guide (20) has a curved intermediate portion (20b).

11. Bending machine (1) according to claim 10, **characterised in that** the guide (20) extends in a horizontal plane, and the central bending unit (5) can be displaced in a vertical plane.

12. Bending machine (1) according to any one of claims 6 to 11, **characterised in that** the bending machine (1) is constructed to guide the central bending unit (5) by at least 800 mm, preferably at least 2500 mm away from the connection line of the external bending units (4, 6), and to guide the external bending units (4, 6) past each other by at least 200 mm, preferably at least 500 mm.

13. Bending machine (1) according to any one of claims 6 to 12, constructed to carry out a method according to any one of claims 1 to 6.

14. Use of a bending machine (1) according to any one of claims 6 to 13 for the meandering plastic deformation of bending material (10), in particular of pipes,
in particular with a method according to any one of claims 1 to 6 being used.

## Revendications

1. Procédé pour déformer plastiquement en méandres un produit à cintrer (10), en particulier des tubes, avec les étapes suivantes :
a) un produit à cintrer (10) rectiligne, non cintré, est pris en charge par une première unité de cintrage extérieure (4), une unité de cintrage intermédiaire (5) et une deuxième unité de cintrage extérieure (6), sachant notamment que l'unité de cintrage intermédiaire (5) agit centralement entre les unités de cintrage extérieures (4, 6) ;
b) les unités de cintrage extérieures (4, 6) sont déplacées l'une par rapport à l'autre et l'unité de cintrage intermédiaire (5) est éloignée de la ligne de jonction des unités de cintrage extérieures (4, 6) ;
**caractérisé en ce que**,
c) on fait passer l'une à côté de l'autre les unités de cintrage extérieures (4, 6) avec un léger décalage mutuel, sachant que le décalage mutuel des unités de cintrage extérieures (4, 6) est suffisamment faible pour que seule une déformation élastique, mais non une déformation plastique, ait lieu relativement à la direction de décalage (y) dans le produit à cintrer (10),
et sachant que l'ensemble du processus de cintrage a lieu essentiellement dans un seul plan de produit à cintrer, plan qui est sous-tendu par les trois unités de cintrage (4, 5, 6), et que cet alignement est quitté uniquement par le décalage dans la plage de déformation élastique du produit à cintrer (10).

2. Procédé selon la revendication 1, **caractérisé**
**en ce que** le mouvement relatif des unités de cintrage extérieures (4, 6) à l'étape b) a lieu le long d'une première direction (x),
**en ce que** le décalage relatif des unités de cintrage extérieures (4, 6) à l'étape c) a lieu dans une deuxième direction (y) qui est au moins approximativement perpendiculaire à un plan de produit à cintrer qui est sous-tendu par les trois unités de cintrage (4, 5, 6),
et **en ce que**, à l'étape c), on fait passer l'une à côté de l'autre les unités de cintrage extérieures (4, 6) au moins approximativement parallèlement à la première direction (x).

3. Procédé selon l'une des revendications précédentes, **caractérisé en ce qu'**une (6) des unités de cintrage extérieures est maintenue stationnaire pendant les étapes b) et c).

4. Procédé selon l'une des revendications précédentes, **caractérisé en ce que**, à l'étape b), les unités de cintrage extérieures (4, 6) sont déplacées horizontalement l'une par rapport à l'autre, et l'unité de cintrage intermédiaire (5) est déplacée verticalement et horizontalement.

5. Procédé selon l'une des revendications précédentes, **caractérisé en ce qu'**on fait passer les unités de cintrage extérieures (4, 6) l'une à côté de l'autre avec un espacement mutuel juste suffisant pour que soient formés, après le rappel élastique du sur-cintrage du produit à cintrer (10), des tronçons de méandres (13a, 13b) parallèles.

6. Machine de cintrage (1) pour déformer plastiquement en méandres un produit à cintrer (10), en particulier des tubes,
comprenant
- une première unité de cintrage extérieure (4), une deuxième unité de cintrage extérieure (6) et une unité de cintrage intermédiaire (5),
- ainsi que des moyens pour transférer les unités de cintrage (4, 5, 6) d'une première position de travail (AP1), dans laquelle ils peuvent prendre en charge le produit à cintrer (10) non cintré, s'étendant en ligne droite, dans une deuxième position de travail (AP2), dans laquelle ils peuvent déformer de manière maximale le produit à cintrer (10), sachant que les moyens sont conçus pour, en vue du transfert des unités de cintrage (4, 5, 6) de la première position de travail (AP1) dans la deuxième position de travail (AP2), déplacer les unités de cintrage extérieures (4, 6) l'une par rapport à l'autre, et éloigner l'unité de cintrage intermédiaire (5) de la ligne de jonction des unités de cintrage extérieures (4, 6),
**caractérisée en ce que** les moyens sont conçus pour, dans une deuxième partie du transfert des unités de cintrage (4, 5, 6) de la première position de travail (AP1) dans la deuxième position de travail (AP2), faire passer l'une à côté de l'autre les unités de cintrage extérieures (4, 6) avec un léger décalage mutuel, sachant que le décalage mutuel des unités de cintrage extérieures (4, 6) est suffisamment faible pour que seule une déformation élastique, mais non une déformation plastique, ait lieu relativement à la direction de décalage (y) dans le produit à cintrer (10),
et **en ce que** les moyens sont en outre conçus de telle sorte que l'ensemble du processus de cintrage a lieu essentiellement dans un seul plan de produit à cintrer, plan qui est sous-tendu par les trois unités de cintrage (4, 5, 6), et que cet alignement est quitté uniquement par le décalage dans la plage de déformation élastique du produit à cintrer (10).

7. Machine de cintrage (1) selon la revendication 6, **caractérisée en ce qu'**il est prévu un guide (3) s'étendant en ligne droite, sur lequel la première unité de cintrage extérieure (4) peut être déplacée,
sachant qu'une (4) des unités de cintrage extérieures peut être déplacée par un chariot transversal (14) transversalement à la direction de guidage (x) entre une première position, alignée (GP) et une deuxième position, décalée (VP),
sachant notamment que la deuxième unité de cintrage extérieure (6) est conçue non mobile le long du guide (3),
et **en ce que**, dans la première position, alignée (GP) du chariot transversal (14), la première unité de cintrage extérieure (4) peut être déplacée en ligne droite en direction de la deuxième unité de cintrage extérieure (6), et dans la deuxième position, décalée (VP), on peut faire passer la première unité de cintrage extérieure (4) à côté de la deuxième unité de cintrage extérieure (6).

8. Machine de cintrage (1) selon la revendication 7, **caractérisée en ce que** la position du chariot transversal (14) en direction transversale (y) est réglable par un entraînement, en particulier un vérin pneumatique (16).

9. Machine de cintrage (1) selon la revendication 7, **caractérisée en ce que** la première unité de cintrage extérieure (4) peut être déplacée par le chariot transversal (14), et **en ce que** des moyens de guidage forcé sont disposés le long du guide (3), par desquels le chariot transversal (14) est aligné en direction transversale (y) lors du déplacement le long du guide (3),
sachant notamment que le chariot transversal (14) peut rouler ou glisser contre des bandes latérales.

10. Machine de cintrage (1) selon la revendication 6, **caractérisée en ce qu'**il est prévu un guide (20), sur lequel la première unité de cintrage extérieure (4) peut être déplacée,
**en ce que** la deuxième unité de cintrage extérieure (6) est conçue non mobile le long du guide (20),
**en ce que** le guide (20) s'étend dans un premier tronçon rectiligne (20a) de telle sorte que, dans le premier tronçon (20a), la première unité de cintrage extérieure (4) peut être déplacée en ligne droite en direction de la deuxième unité de cintrage extérieure (6),
**en ce que** le guide (20) s'étend dans un premier deuxième tronçon rectiligne (20c) parallèlement au premier tronçon (20a), mais avec un décalage par rapport à la deuxième unité de cintrage extérieure (6), sachant que le décalage est suffisant pour que la première unité de cintrage extérieure (4) puisse, sur le deuxième tronçon (20b) du guide (20), passer à côté de la deuxième unité de cintrage extérieure (6), en particulier puisse tout juste encore passer,
et **en ce que** le guide (20) présente un tronçon intermédiaire courbe (20b) entre les deux tronçons rectilignes (20a, 20c).

11. Machine de cintrage (1) selon la revendication 10, **caractérisée en ce que** le guide (20) s'étend dans un plan horizontal, et l'unité de cintrage intermédiaire (5) peut être déplacée dans un plan vertical.

12. Machine de cintrage (1) selon l'une des revendications 6 à 11, **caractérisée en ce que** la machine de cintrage (1) est conçue pour éloigner l'unité de cintrage intermédiaire (5) de la ligne de jonction des unités de cintrage extérieures (4, 6) d'au moins 800 mm, de préférence d'au moins 2500 mm, et pour faire passer l'une à côté de l'autre les unités de cintrage extérieures (4, 6) sur au moins 200 mm, de préférence au moins 500 mm.

13. Machine de cintrage (1) selon l'une des revendications 6 à 12, conçue pour la mise en oeuvre d'un procédé selon l'une des revendications 1 à 6.

14. Utilisation d'une machine de cintrage (1) selon l'une des revendications 6 à 13 pour déformer plastiquement en méandres un produit à cintrer (10), en particulier des tubes,
sachant notamment qu'on utilise un procédé selon l'une des revendications 1 à 6.
